# EUROPÄISCHE PATENTSCHRIFT

(11) **EP 0 046 728 B1**
(45) Veröffentlichungstag und Bekanntmachung des Hinweises auf die Patenterteilung: **24.04.1985**
(21) Anmeldenummer: 81810326.9
(22) Anmeldetag: 12.08.1981
(51) Int. Cl.: D03J 1/00, B08B 5/04

(54) **Freihalten der Webharnischniederzüge einer Jacquard-Webmaschine von Verschmutzungen**
Keeping the lingoes free from dust in Jacquard-looms
Protection contre la poussière du système de rappel des lisses d'un métier à tisser Jacquard

(30) Priorität: 22.08.1980 CH 6361/80
(43) Veröffentlichungstag der Anmeldung: 03.03.1982
(73) Patentinhaber: GESSNER AG, CH-8820 Wädenswil (CH)
(72) Erfinder: Mueller, Ernst, CH-8820 Wädenswil (CH)
(74) Vertreter: Schmid, Rudolf

## Beschreibung

An Jacquard-Webmaschinen besteht seit Jahren das Problem der Verstaubung der Niederzüge im unteren Bereich des Webharnisches. Beim Webvorgang setzen sich Flugfasern, Staub und Faserabrieb ab. Diese Verschmutzungen rutschen nach unten und verfilzen. Als Folge davon können die Niederzüge verrotten und zerreissen. Damit verbunden ist eine Beeinträchtigung der Qualität des Weberzeugnisses und schliesslich die Zerstörung des Webharnisches. Dieser muss nämlich in kurzen Abständen - in gewissen Fällen alle sechs Monate - ersetzt werden, was einen Ausfall der Maschine mit sich bringt.

Mit der Entwicklung von schneller laufenden Maschinen, ab ca. 250 U/Min., wird dieser Verschmutzungseffekt wesentlich gesteigert. Zum schnelleren Lauf kommen grössere Arbeitsbreiten und damit mehr Züge (6 000 bis 20 000 Stück) hinzu, so dass die Verschmutzungen unverhältnismässig hohe Kosten verursachen.

Zum Reinigen der Maschinen ist es bekannt, mehrmals täglich den Staub mittels Handgebläse seitlich aus dem Harnisch herauszublasen. Die verfilzten Faserteile lassen sich aber dadurch nicht entfernen und müssen periodisch mechanisch entfernt werden. Das periodische Herausblasen führt zu einer Verschmutzung der Umgebung der Maschine und ist auch aus diesem Grund unbefriedigend.

Es wurde auch schon versucht, zum Reinigen der Jacquard-Webmaschine grössere Sauggebläse seitlich am Harnisch anzubringen, um die Verschmutzungen sofort bei Anfall zu entfernen. Um effektvoll zu sein, werden sehr hohe Saugleistungen verlang, was einen erheblichen Energieaufwand mit sich bringt

Auch die in der CH-PS 584 302 beschriebene pneumatische Reinigungsvorrichtung an einer Webmaschine weist eine mit mehreren Blasdüsen versehene Blaseinrichtung und eine Absaugeinrichtung auf. Dadurch wird Druckluft von unten durch das Webfach geblasen und oberhalb des Webfaches wieder abgesaugt. Zudem sind zusätzliche seitliche Luftströme zur Verbesserung der Reinigungswirkung vorgesehen. Es entstehen jedoch Luftwirbel, so dass einTeil des Staubs nicht in die Absaugeinrichtung gelangt. Vor allem aber wirkt sich im Bereich des Webfaches mit den ständig in Bewegung stehenden Kettfäden die Luftströmung störend für den Webvorgang aus.

Die Erfindung stellt sich nun zur Aufgabe, ein Verfahren und eine Einrichtung zum Freihalten der Webharflisch-Niederzüge einer Jacquard-Webmaschine von Verschmutzungen zu schaffen, bei welchem die vorgängig erwähnten Nachteile vermieden werden. Zur Lösung dieser Aufgabe weist das erfindungsgemässe Verfahren die im kennzeichnenden Teil des Patentanspruchs 1 angeführten Merkmale auf. Die erfindungsgemässe Einrichtung zur Durchführung dieses Verfahrens ist im Patentanspruch 4 definiert.

Durch das erfindungsgemässe Verfahren wird erreicht, dass der Staub vom Webfach nach unten fällt, bis er durch das erzeugte Luftkissen aufgehalten wird. Der Staub und die Verschmutzungen werden durch das Luftkissen in Schwebe gehalten und wandern dann zur Seite, wo sie beispielsweise durch das Ventilationssystem des Raums oder durch eine gegebenenfalls angeordnete Absaugvorrichtung entfernt werden.

Anhand der einzigen Zeichnung, die schematisch den unteren Teil eines Jacquard-Webharnisches darstellt, wird nachfolgend ein Ausführungsbeispiel der Erfindungsgegenstände näher erläutert.

Der Webharnisch-Niederzug der Maschine ist mit 1 bezeichnet. Im Bereich der Kette 3 und des Webfaches, das als Zone 2 angedeutet ist, entstehen beim Webvorgang Verschmutzungen in Form von Flugfasern, Faserabrieb und Staub. Diese Verschmutzungen rutschen den Zügen 4 entlang nach unten und würden, falls sie nicht rechtzeitig entfernt werden, den Harnisch verfilzen. Bei Hochleistungsmaschinen werden häufig Niederzüge 4 aus elastischen Kunstfaserschnüren verwendet, an denen die Staubteilchen infolge elektrostatischer Kräfte zusätzlich haften, was deren Entfernung weiter erschwert.

Unterhalb der Befestigung 5 für die Züge 4 befindet sich ein Kasten 6, in welchen Luft eingeblasen wird. Die Luft strömt durch ein Lochblech 7 gleichmässig in den Zügen von unten nach oben und erzeugt im unteren Teil des Harnisches 1 einen leichten Ueberdruck. So entsteht im ganzen unteren Bereich des Harnisches eine gleichmässige, vertikale Luftströmung. Das Niveau dieses « Luftkissens ist in der Zeichnung gestrichelt an der Stelle 8 angedeutet. Der Ueberdruck in den Zügen verhindert das weitere Hinunterrutschen der Verschmutzungen, und diese treten nun seitlich aus und werden von der Luftströmung weggetragen. Dabei muss jedoch beachtet werden, dass die vertikale Luftströmung den Webvorgang nicht stört. Die eingeblasene Luft muss ausreichend filtriert werden. Um die elektrostatische Aufladung der Fasern zu verhindern, sollte befeuchtete oder ionisierte Luft eingeblasen werden.

Als Folge der Luftströmung ergibt sich unterhalb der Kette 3 eine Ansammlung von Flugstaub und damit verbunden eine Belastung der Kettuntersicht mit Flugfasern. Um dieser Erscheinung entgegenzuwirken, ist es zweckmässig, unterhalb des Webfaches auf beiden Seiten des Harnisches Saugrohre 9 anzubringen. Durch diese Rohre 9 werden die Fasern angesogen und in die Rückluft respektive in eine Entstaubungsanlage abgeführt. Die Absaugrohre verhindern auch eine Verstaubung der Maschinenumgebung.

Eine weitere Verbesserung besteht darin, den unteren Teil des Harnisches 1 mit einer Verschalung 10 zu versehen, um die in den Zügen 4 nach oben strömende Luft besser zu kanalisieren.

## Patentansprüche

1. Verfahren zum Freihalten der Webharnisch-Niederzüge einer Jacquard-Webmaschine von Verschmutzungen, dadurch gekennzeichnet, dass unterhalb der Befestigungsstelle (5) der Niederzüge (4) Luft in den Harnisch eingeblasen wird, die gleichmässig den Zügen entlang nach oben strömt, und dass die Strömungsgeschwindigkeit der Luft so eingestellt wird, dass unterhalb des Webfaches (2) ein Luftkissen (8) entsteht, welches eine Barriere gegen das Eindringen der Verschmutzungen in die Niederzüge (4) bildet.

2. Verfahren nach Anspruchs 1, dadurch gekennzeichnet, dass die Luft unten im Harnisch eine Strömungsgeschwindigkeit von 3 bis 5 m/sec aufweist.

3. Verfahren nach Anspruch 1, dadurch gekennzeichnet, dass die Luft befeuchtet und/oder ionisiert wird.

4. Einrichtung zur Durchführung des Verfahrens gemäss Patentanspruch 1, mit einer unterhalb des Webfaches angeordneten Blasvorrichtung zur Erzeugung einer vertikal nach oben gerichteten Luftströmung, dadurch gekennzeichnet, dass die Blasvorrichtung (6, 7) unterhalb der Befestigungsstelle der Niederzüge (4) des Webharnisches (1) angeordnet ist und Luftverteilmittel (7) aufweist, von denen aus die Luft gleichmässig den Zügen (4) des Harnisches entlang nach oben strömt, wobei die Strömungsgeschwindigkeit der Luft derart einstellbar ist, dass ein Luftkissen unterhalb des Webfaches entsteht.

5. Einrichtung nach Anspruch 4, dadurch gekennzeichnet, dass die Vorrichtung einen mit einem Gebläse in Verbindung stehenden Kasten (6) umfasst, von dem aus die Luft über eine im Bereich der Befestigung (5) des Harnisch-Niederzuges (1) vorgesehene Lochplatte (7) ausströmt.

6. Einrichtung nach Anspruch 1, dadurch gekennzeichnet, dass seitlich am Harnisch-Niederzug (1), unterhalb der Kette (3) der Maschine, eine Absaugvorrichtung (9) angeordnet ist.

7. Einrichtung nach Anspruch 1, dadurch gekennzeichnet, dass der untere Teil des Harnisch-Niederzuges (1) eine Verschalung (10) zur Kanalisierung der Luft aufweist.

8. Einrichtung nach Anspruch 2, gekennzeichnet durch ein Gebläse zum Zuführen von Luft unter Ueberdruck in den Kasten (6).

## Claims

1. A method of keeping the lingoes of the weaving harness of a Jacquard loom free from dust, characterised in that air is blown into the harness below the location (5) at which the lingoes (4) are secured and flows uniformly upwardly along the lingoes, and that the rate of flow of the air is adjusted such that an air cushion (8) is created below the shed (2) and forms a barrier against the intrusion of dust into the lingoes (4).

2. A method as claimed in claim 1, characterised in that the rate of flow of the air in the bottom portion of the harness is from 3 to 5 m/sec.

3. A method as claimed in claim 1, characterised in that the air is moistened and/or ionized.

4. An apparatus for performing the method as claimed in claim 1, having a blower which is disposed below the shed for the purpose of producing a vertically upwardly directed flow of air, characterised in that the blower (6, 7) is disposed below the location at which the lingoes (4) of the weaving harness (1) are secured, and includes an air-distributing means (7) from which the airflows uniformly upwardly along the lingoes (4) of the harness (1), the rate of flow of the air being adjustable such that an air cushion is produced below the shed.

5. An apparatus as claimed in claim 4, characterised in that the device includes a box (6) which is connected to a blower and out of which the air flows by way of a perforated plate (7) provided in the region of the means (5) for securing the lingoes (4) of the harness (1).

6. An apparatus as claimed in claim 1, characterised in that a suction device (9) is disposed laterally of the lingoes (4) of the harness (1) and below the warp (3) of the machine.

7. An apparatus as claimed in claim 1, characterised in that the lower portion of the lingoes (4) of the harness (1) has a casing (10) for the canalization of the air.

8. An apparatus as claimed in claim 2, characterised by a blower for feeding pressurized air into the box (6).

## Revendications

1. Procédé de protection contre la poussière du système de rappel des lisses d'un métier à tisser Jacquard, caractérisé en ce que de l'air est soufflé dans le système de rappel au-dessous de la position de fixation (5) des lisses (4), qui s'écoule vers le haut et régulièrement le long des lisses, et en ce que la vitesse du courant de l'air est réglée de manière à produire sous la foule (2) un coussin d'air (8) formant une barrière contre la pénétration des salissures dans les lisses (4).

2. Procédé selon la revendication 1, caractérisé en ce que de l'air circule à la partie inférieure du système de rappel à une vitesse comprise entre 3 et 5 m/sec.

3. Procédé selon la revendication 1, caractérisé en ce que l'air est humidifié et/ou ionisé.

4. Dispositif pour la mise en oeuvre du procédé selon la revendication 1, comprenant un dispositif de soufflage disposé au-dessous de la foule et destiné à produire un courant d'air vertical vers le haut, caractérisé en ce que le dispositif de soufflage (6, 7) est monté au-dessous de la position de fixation des lisses (4) du système de rappel (1) et comprend un moyen de distribution de l'air (7) duquel l'air sort de façon régulière vers le haut et le long des lisses (4) du système de rappel, la vitesse du courant de l'air étant réglée de manière à créer un coussin d'air au-dessous de la foule.

5. Dispositif selon la revendication4, caractérisé en ce que le dispositif comprend une caisse (6) en liaison avec une soufflante, de laquelle l'air sort en passant par une plaque ajourée (7) prévue dans la région de la fixation (5) du système de rappel des lisses.

6. Dispositif selon la revendication 4, caractérisé en ce qu'un dispositif d'aspiration (9) est monté sur les côtés du système de rappel (1) des lisses, au-dessous de la chaîne (3) du métier.

7. Dispositif selon la revendication 4, caractérisé en ce que la partie inférieure du système de rappel (1) des lisses comprend une enveloppe (10) destinée à la canalisation de l'air.

8. Dispositif selon la revendication 4, caractérisé par une soufflante prévue pour amener de l'air en surpression dans la caisse (6).
